# EUROPÄISCHE PATENTSCHRIFT

(11) **EP 0 734 503 B1**
(45) Veröffentlichungstag und Bekanntmachung des Hinweises auf die Patenterteilung: **03.11.1999**
(21) Anmeldenummer: 95911303.6
(22) Anmeldetag: 07.03.1995
(51) Int. Cl.: F24C 15/20

(54) **HEISSLUFTOFEN FÜR DIE ZUBEREITUNG VON LEBENSMITTELN**
HOT-AIR OVEN FOR FOOD PREPARATION
FOUR A AIR CHAUD POUR LA PREPARATION D'ALIMENTS

(30) Priorität: 10.10.1994 DE 4436036
(43) Veröffentlichungstag der Anmeldung: 02.10.1996
(73) Patentinhaber: UBERT GASTROTECHNIK GMBH, 46348 Raesfeld (DE)
(72) Erfinder: UBERT, Harald, D-46348 Raesfeld (DE); BARTHEL, Joachim, D-48734 Reken (DE)
(74) Vertreter: Lenzing, Andreas, Dr.
(86) Internationale Anmeldenummer: EP9500832
(87) Internationale Veröffentlichungsnummer: WO9611362

(56) Entgegenhaltungen:
- EP-A- 0 143 066
- WO-A-93/18349
- CH-A- 630 240
- DE-A- 3 508 747
- DE-A- 3 839 657
- DE-A- 3 931 483
- DE-U- 9 201 451
- GB-A- 1 088 663

## Beschreibung

Die vorliegende Erfindung betrifft einen Heißluftofen für die Zubereitung von Lebensmitteln mit den Merkmalen des Oberbegriffs des Anspruchs 1.

Aus der Anmeldung WO-A-9 318 349 ist ein Heißluftofen für die Zubereitung von Lebensmitteln bekannt, bei dem tiefgekühlte Lebensmittel, wie z. B. Pommes Frites, in einem Drahtkorb in einen Garraum eingeführt werden können, in dem sie dann zunächst ohne Luftaustausch in heißer Luft gegart werden. In dieser Phase ist der Garraum abgeschlossen, so daß die aus dem Lebensmittel entweichende Feuchtigkeit für eine heiße Dampfatmosphäre in dem Garraum sorgt. Nachdem das Lebensmittel vollständig gar ist, wird über Schieber ein Zuluft- und ein Abluftkanal geöffnet, so daß die feuchte Atmosphäre aus dem Garraum entweichen kann und eine trockene, heiße Atmosphäre statt dessen erzeugt wird. In dieser Phase, die auch Röstphase genannt wird, erhält das Lebensmittel die optisch und sensorisch erforderliche Bräunung.

Bei den bekannten Heißluftöfen stellt sich in der Praxis heraus, daß das Öffnen und Schließen der Zuluft- und Abluftkanäle mit Schiebern problematisch ist, weil diese Schieber relativ häufig gereinigt werden müssen, weil sie in Folge der fetthaltigen Atmosphäre im Garraum zum Verharzen neigen. Auch ist der Luftaustausch im Garraum beim Übergang von der Garphase in die Röstphase in der Praxis nicht ausreichend schnell, so daß sich die Zubereitungszeit verlängert.

Es ist deshalb Aufgabe der Erfindung, einen Heißluftofen dahingehend zu verbessern, daß die Steuerung der Zuluft- und Abluftkanäle wartungsärmer und zuverlässiger erfolgt und daß der Atmosphärenaustausch schneller erfolgt.

Diese Aufgabe wird bei einem Heißluftofen mit den Merkmalen des Oberbegriffs des Anspruchs 1 durch die Merkmale des kennzeichnenden Teils des Anspruchs 1 gelöst.

Weil wenigstens eine Klappe vorgesehen ist, um den Zuluft- und/oder den Abluftkanal zu öffnen oder zu schließen, ist ein Verharzen der Steuerungselemente nicht zu befürchten. Anders als bei Schiebern, bei denen die dem Garraum zugewandte Oberfläche von Fettspritzern und eventuellen Partikeln verschmutzt wird und dann bei der Betätigung nur unter Schwierigkeiten durch die Schieberführung zu ziehen ist, kann eine Klappe auch bei erheblicher Verschmutzung der dem Garraum zugewandten Seite problemlos geöffnet und geschlossen werden. Die mit den Dichtelementen in Kontakt kommenden Flächen der Klappe sind beträchtlich kleiner als die betreffenden Flächen eines Schiebers. Weil weiter der Zuluftkanal und der Abluftkanal über eine größere Anzahl von Öffnungen mit dem Garraum in Verbindung stehen, ist ein schnellerer und gleichmäßigerer Austausch der in dem Garraum herrschenden Atmosphären möglich. Dieses Merkmal wirkt sich zugunsten einer Verkürzung der Zubereitungszeit aus.

Es ist außerdem vorteilhaft, wenn wenigstens einem Zuluftkanal eine Heizeinrichtung für die Zuluft zugeordnet ist. Dadurch wird beim Übergang von der Dampfphase in die Röstphase möglich, daß vorgeheizte Luft in den Garraum gelangt. Ein Temperaturabfall bei dem Übergang von einer Phase in die nächste wird somit vermieden, was sich positiv auf die Dauer des Zubereitungsvorgangs auswirkt.

Die Klappensteuerung kann von einer Automatik vorgenommen werden, wenn sie in Abhängigkeit von einer automatischen Steuereinrichtung betätigbar ist.

Die Herstellung der Zuluft- und Abluftkanäle wird erleichtert, wenn diese im Querschnitt rechteckig sind. Dann sind auch die Klappen einfach herzustellen, und es herrschen einfache geometrische Verhältnisse.

Der Abluftkanal mündet in einem Bereich des Gehäuses an dessen Außenseite bevorzugt in einem Abluftanschluß, so daß die nach Ende der Dampfphase entweichende, heiße und feuchte Luft direkt abgeführt werden kann.

Ein kühles äußeres Gehäuse des Heißluftofens ist vorteilhaft und wird dadurch ermöglicht, daß zwischen dem Gehäuse und dem Garraum ein Zwischenraum gebildet ist. Wenn durch diesen Zwischenraum teilweise der Zuluftkanal verläuft, kann die Zuluft einerseits zur Kühlung des Gehäuses verwendet werden und andererseits vor dem Eintritt in den Garraum bereits vorgeheizt werden. Die für die oben erwähnte Heizeinrichtung für die Zuluft erforderliche Leistung wird dann geringer.

Es ist außerdem vorteilhaft, wenn nicht jeder Öffnung je eine Klappe zugeordnet ist. Die Klappensteuerung wird dann einfach gehalten.

Wenn der Korb des Heißluftofens im Querschnitt in einer Ebene senkrecht zu der Rotationsachse rechteckig mit abgerundeten Ecken ist, ergibt sich eine vorteilhafte Bewegung des in dem Korb befindlichen Lebensmittels während der Zubereitungszeit. Die Korbecken weisen vorteilhaft einen Rundungsradius zwischen 5 mm und 60 mm auf. Bei einem kleineren Rundungsradius der Ecken besteht die Gefahr, daß bei der Zubereitung von Pommes Frites in der Dampfphase diese zum Teil durchbrechen, was aus Gründen der Optik nicht erwünscht ist. Wird der Ekkenrundungsradius größer gemacht oder der Korb beispielsweise rund ausgeführt, so ist die Bewegung der Pommes Frites während der Zubereitung im Heißluftofen nicht ausreichend.

Der Korb kann je nach Einbauverhältnissen des Heißluftofens in der Küche an der linken Seite, an der rechten Seite oder an der Vorderseite des Heißluftofens angeordnet sein.

In der Zeichnung ist ein bevorzugtes Ausführungsbeispiel des erfindungsgemäßen Heißluftofens dargestellt. Es zeigen:
- Figur 1:: Einen erfindungsgemäßen Heißluftofen schematisch in einem Querschnitt von der Seite;
- Figur 2:: den Heißluftofen gemäß Figur 1 mit geöffneten Zuluft- und Abluftklappen; sowie
- Figur 3:: die Klappenbetätigung bei dem Heißluftofen gemäß Fig. 1.

In der Figur 1 ist ein Heißluftofen insgesamt mit 1 bezeichnet.

Der Heißluftofen 1 ist in einem Querschnitt von der Seite dargestellt, so daß seine Vorderseite 2 in der Zeichnung links dargestellt ist und sich seine Rückseite 3 in der Zeichnung rechts befindet. An der Vorderseite 2 befindet sich bei 4 eine nur angedeutete Bedieneinheit, die von der Vorderseite her zugänglich ist.

Innerhalb des Gehäuses ist ein Garraum 5 vorgesehen, in dem allgemein Lebensmittel 6, insbesondere tiefgekühlte Pommes Frites zubereitet werden können. Der Garraum 5 wird von einer vorderen Seitenwand 7, einer hinteren Seitenwand 8, einer Bodenwand 9 sowie einer Deckenwand 10 begrenzt. In dem Garraum 5 befindet sich ein Korb 11, der in Figur 1 im wesentlichen quadratisch dargestellt ist. Der Korb 11 ist um eine in Figur 1 senkrecht auf der Bildebene stehende Achse drehbar angeordnet.

Außerdem sind in dem Garraum 5 ein Heißluftgebläse 12, ein Luftleitblech 13 sowie vier Heizkörper 14 vorgesehen. Im Bereich der Rückwand 8 weist der Heißluftofen 1 eine Anzahl von Öffnungen 15 zur Verbindung des Garraums 5 mit einem Zuluftkanal 16 sowie eine Anzahl von Öffnungen 17 für die Verbindung des Garraums 5 mit einem Abluftkanal 18 auf. Die Öffnungen 15 und 17 sind über je eine Klappe 19 mit dem jeweiligen Zuluftkanal bzw. Abluftkanal zu verbinden, in dem die Klappen 19 um eine mittig angeordnete, in der Figur 1 senkrecht auf der Zeichenebene stehende Achse 20 um 90° gedreht werden, so daß sie den Querschnitt der Kanäle 15 bzw. 17 freigeben.

In der Figur 2 ist der Heißluftofen gemäß Figur 1 in einer Stellung mit geöffneten Klappen 19 dargestellt.

In dieser Stellung der Klappen 19 steht der Garraum 5 mit dem Zuluftkanal 16 sowie dem Abluftkanal 18 über die Öffnungen 15 bzw. 17 in Verbindung.

Bei seiner Verwendung für die Zubereitung von Speisen, insbesondere von tiefgekühlten Pommes Frites wird der Ofen wie folgt betrieben:
Zunächst wird das Gerät von dem Bedienpersonal über das Bedienteil 4 eingeschaltet. Bei geschlossenen Klappen 19 wird daraufhin die Heizung 14 des Geräts sowie das Heißluftgebläse 12 in Betrieb gesetzt, und der Garraum 5 des Heißluftofens 1 wird auf eine Solltemperatur aufgeheizt, beispielsweise für die Zubereitung von Pommes Frites 230° Celsius.

Nach Erreichen der Solltemperatur ist das Gerät betriebsbereit, und eine bestimmte Menge des zuzubereitenden Lebensmittels 6 kann in den Korb 11, der in den Figuren 1 und 2 nur schematisch angedeutet ist, eingeführt werden. Dazu wird der Korb aus dem Garraum 5 herausgezogen, und zwar in Richtung seiner Rotationsachse, d. h. in den Figuren 1 und 2 in Richtung senkrecht zur Zeichenebene. Nachdem das Lebensmittel 6 in den Korb 11 eingefüllt ist, wird dieser wiederum parallel zu der Rotationsachse in den Garraum 5 zurückgeschoben, so daß sich das Lebensmittel 6 vollständig in dem Garraum befindet und der Garraum 5 nach außen hin abgeschlossen ist. Das Heißluftgebläse 12 wird sodann auf Nenndrehzahl gebracht, wobei es Luft aus Richtung des Korbes 11 durch einen Ausschnitt des Luftleitblechs 13, der unmittelbar neben dem Gebläse 12 angeordnet ist, ansaugt. Die Luft wird in radialer Richtung des Gebläses 12 über die Heizkörper 14 geblasen, die zu diesem Zeitpunkt eingeschaltet sind, weil sich die Temperatur in dem Garraum bei frisch eingeführten Lebensmitteln absenkt. Außerdem rotiert der Korb 11 um seine Achse, also in Figur 1 und 2 im Uhrzeigersinn. Der Luftstrom verläuft in der Figur 1 bei geschlossenen Klappen 19 von dem Gebläse aus nach oben und unten über die Heizkörper 14 und unter Führung des Luftleitblechs 13 parallel zu der Deckenwand 10 und der Bodenwand 9. Von dort aus geht der Luftstrom auf den Korb 11 zu und durchsetzt das Lebensmittel 6, das in Folge der Rotation des Korbes 11 ständig durchmischt wird. Der das Lebensmittel 6 durchsetzende Luftstrom heizt dieses gleichmäßig auf und tritt abgekühlt durch den Ausschnitt des Luftleitblechs 13 wiederum in das Gebläse 12 ein. Bei Erwärmen der in dem Garraum befindlichen Lebensmittel entweicht Feuchtigkeit, so daß sich in Verbindung mit der ansteigenden Temperatur eine feuchte, heiße Atmosphäre einstellt, in der das Lebensmittel 6 gegart wird. Wenn das Lebensmittel 6 bis in den Kern erhitzt ist, werden die Klappen 19 geöffnet, und über ein Gebläse wird Frischluft über den Zuluftkanal 16 und die Öffnungen 15 in Richtung auf den Korb 11 geblasen. Über die Öffnungen 17 kann die heiße, feuchte Atmosphäre aus dem Garraum in den Abluftkanal 18 entweichen. Wenn man in dieser Phase des Zubereitungsprozesses einen Temperaturabfall in dem Garraum 5 des Heißluftofens 1 vermeiden will, ist es vorteilhaft, ein Heizregister in dem Zuluftkanal vorzusehen. Die Zuluft kann dann auf den gewünschten Sollwert von 230° Celsius aufgeheizt werden, so daß der Austausch der Atmosphäre in dem Garraum ohne Temperaturrückgang vollzogen werden kann. Dies erhöht auch die Qualität des Lebensmittels.

Nachdem nun die aus dem Lebensmittel entwichene Feuchtigkeit aus dem Garraum 5 entfernt worden ist, beginnt die Röstphase des Zubereitungsprozesses, bei dem das an sich gare Lebensmittel seine Bräunung erfährt, die das Lebensmittel geschmacklich verbessert und es knusprig werden läßt. Diese Röstphase geht bei trockener, heißer Atmosphäre vor sich.

Wenn der Röstprozeß abgeschlossen ist, d. h., wenn das Lebensmittel 6 die gewünschte Konsistenz erreicht hat, werden die Heizungen 14 abgeschaltet, und an der Bedieneinheit 4 ertönt ein Signal, das dem Bedienpersonal anzeigt, daß das Lebensmittel 6 entnommen werden kann. Zu diesem Zweck wird der Korb 11 erneut aus dem Gerät herausgezogen und durch eine Drehung um 360° entleert.

Die erfindungsgemäßen Vorteile werden bei dem insoweit beschriebenen Gerät dadurch erreicht, daß die Klappen 19 zum Öffnen und Schließen der Öffnungen 15 bzw. 17 nicht, wie bei den bekannten Schieberkonstruktionen, durch eine Führung laufen müssen, sondern daß sie frei in dem Kanal gedreht werden. Die während der Röstphase des Zubereitungsprozesses unvermeidlich auftretenden Fettspritzer können sich an der dem Garraum 5 zugewandten Seite der Klappen 19 niederschlagen, ohne die Funktion der Klappen zu beeinträchtigen. Außerdem können die Klappen 19 in einfacher Weise über ein gemeinsames Gestänge betätigt werden.

Ein solches Gestänge ist in der Figur 3 dargestellt. Die Klappen 19 weisen an ihrem dem Garraum 5 abgewandten Ende je einen Lagerbolzen 23 auf, der drehbar in einer Schubstange 24 gelagert ist. Die Schubstange 24 wiederum ist mittels eines Lagerbolzens 26 an einer Steuerscheibe 27 befestigt. Die Steuerscheibe 27 ist wiederum auf einem nicht dargestellten Stellmotor befestigt und dreht sich bei dessen Ingangsetzung um die Achse 28.

Wenn der Stellmotor die Scheibe 27 um einen gewissen Winkel im Uhrzeigersinn oder gegen den Uhrzeigersinn dreht, dann werden die Klappen 19 um denselben Winkel um ihre Achsen gedreht. Wenn die Klappen 19 eine Länge aufweisen, die der Höhe der Öffnungen entspricht, dann ist zum vollständigen Schließen der Klappen eine Drehung um 90° erforderlich. Wenn die Klappen 19 länger sind, als es der Höhe der Öffnungen entspricht, dann ist mit einer geringeren Schwenkbewegung ein vollständiger Abschluß der Öffnungen gewährleistet. Letztere Ausführung ist zu bevorzugen, da es dann bei der Betätigung der Klappen und der Steuerscheiben zu keinem Totpunkt kommt.

Es ist also mit einem Stellglied möglich, sämtliche Klappen synchron gleichzeitig zu bewegen.

Es ist insbesondere vorteilhaft, wenn eine Reihe von Öffnungenn für die Zuluft und die Abluft parallel zu der Rotationsachse des Korbes 11 vorgesehen ist. Eine solche Reihe von Kanälen ist in der Figur 3 nicht dargestellt. Sie würde senkrecht zu der Darstellungsebene verlaufen. Die Reihe von Öffnungenn sollte etwa dieselbe Länge aufweisen, wie der Korb 11, so daß auf der gesamten Breite des Korbes 11 die vorgeheizte Zuluft direkt auf das Lebensmittel 6 geblasen werden kann. Auch die Abluftkanäle sollten über die volle Tiefe des Garraumes 5 verteilt sein, damit ein schnelles Entfernen der feucht-heißen Atmosphäre nach Abschluß der Dampfphase gewährleistet wird.

Schließlich ist es sinnvoll, den Abluftkanal 18 an einen Dunstabzug anzuschließen, der aus dem Raum herausführt, in dem der Heißluftofen aufgestellt ist. Die ausgeblasene Luft kann dann nicht in den Raum gelangen.

## Patentansprüche

1. Heißluftofen für die Zubereitung von Lebensmitteln,
mit einem Gehäuse,
mit einem von vier Seitenwänden (7,8) sowie einer Bodenwand (9) und einer Deckenwand (10) begrenzten Garraum (5),
mit einem ersten Gebläse (12) für die Erzeugung eines Heißluftstroms in dem Garraum (5),
mit einem in den Garraum (5) einführbaren drehbaren Korb (11) für die Lebensmittel (6), wobei der Korb (11) im Betrieb von dem Heißluftstrom durchsetzt wird,
mit einer Steuereinrichtung (4) für den Ablauf des Garprozesses, wobei die Steuereinrichtung(4) eine Temperaturregelung umfaßt,
sowie mit wenigstens einem Zuluftkanal (16) und mit wenigstens einem Abluftkanal (18), **dadurch gekennzeichnet**, daß wenigstens jeweils eine Klappe (19) vorgesehen ist, um den Zuluftkanal (16) und den Abluftkanal (18) zu öffnen oder zu schließen, wobei der Zuluftkanal (16) und der Abluftkanal (18) über eine Anzahl von Öffnungen (15, 17) mit dem Garraum (5) in Verbindung stehen.

2. Heißluftofen nach Anspruch 1, **dadurch gekennzeichnet**, daß dem wenigstens einen Zuluftkanal (16) eine Heizeinrichtung (21) für die Zuluft zugeordnet ist.

3. Heißluftofen nach Anspruch 1, **dadurch gekennzeichnet**, daß die Klappe (19) in Abhängigkeit von der Steuereinrichtung (4) betätigbar ist.

4. Heißluftofen nach Anspruch 1, **dadurch gekennzeichnet**, daß der Zuluftkanal (16) und/oder der Abluftkanal (18) im Querschnitt im wesentlichen rechteckig sind.

5. Heißluftofen nach Anspruch 1, **dadurch gekennzeichnet**, daß der Abluftkanal (18) in einen im Bereich des Gehäuses angeordneten Abluftanschluß mündet.

6. Heißluftofen nach Anspruch 1, **dadurch gekennzeichnet**, daß zwischen dem Gehäuse und dem Garraum (5) ein Zwischenraum gebildet ist.

7. Heißluftofen nach Anspruch 6, **dadurch gekennzeichnet**, daß der Zuluftkanal (16) teilweise durch den Zwischenraum führt.

8. Heißluftofen nach Anspruch 1, **dadurch gekennzeichnet**, daß für die Betätigung aller Klappen (19) nur ein gemeinsames Stellglied (28) vorgesehen ist.

9. Heißluftofen nach Anspruch 1, **dadurch gekennzeichnet**, daß die Klappen (19) eine seitlich angeordnete Welle aufweisen, so daß die Klappen in einem dem Garraum (5) abgewandten Bereich verschwenkbar sind.

10. Heißluftofen nach Anspruch 1, **dadurch gekennzeichnet**, daß der Korb (11) im Querschnitt in einer Ebene senkrecht zu der Rotationsachse rechteckig mit abgerundeten Ecken ist.

11. Heißluftofen nach Anspruch 1, **dadurch gekennzeichnet**, daß die Korbecken einen Rundungsradius von 5 mm bis 60 mm aufweisen.

12. Heißluftofen nach Anspruch 1, **dadurch gekennzeichnet**, daß der Korb (11) an der Vorderseite des Heißluftofens einsetzbar angeordnet ist.

13. Heißluftofen nach Anspruch 1, **dadurch gekennzeichnet**, daß der Korb (11) an der linken Seite des Heißluftofens einsetzbar angeordnet ist.

14. Heißluftofen nach Anspruch 1, **dadurch gekennzeichnet**, daß der Korb (11) an der rechten Seite des Heißluftofens einsetzbar angeordnet ist.

## Claims

1. Hot-air oven for the preparation of food,
having a housing,
having a cooking compartment (5) delimited by four side walls (7, 8) as well as a bottom wall (9) and a top wall (10),
having a first fan (12) for producing a hot-air flow in the cooking compartment (5),
having a rotatable basket (11) for the food (6), which basket is insertable into the cooking compartment (5), wherein the basket (11) during operation is penetrated by the hot-air flow,
having a control device (4) for the sequence of the cooking process, wherein the control device (4) comprises a temperature control,
as well as having at least one inlet air duct (16) and at least one outlet air duct (18), **characterized in** that for opening or closing the inlet air duct (16) and the outlet air duct (18) in each case at least one flap (19) is provided, wherein the inlet air duct (16) and the outlet air duct (18) are connected by a number of openings (15, 17) to the cooking compartment (5).

2. Hot-air oven according to claim 1, **characterized in** that associated with the at least one inlet air duct (16) is a heating device (21) for the inlet air.

3. Hot-air oven according to claim 1, **characterized in** that the flap (19) is operable in dependence upon the control device (4).

4. Hot-air oven according to claim 1, **characterized in** that the inlet air duct (16) and/or the outlet air duct (18) are substantially rectangular in cross section.

5. Hot-air oven according to claim 1, **characterized in** that the outlet air duct (18) opens into an outlet air connection disposed in the region of the housing.

6. Hot-air oven according to claim 1, **characterized in** that a gap is formed between the housing and the cooking compartment (5).

7. Hot-air oven according to claim 6, **characterized in** that the inlet air duct (16) runs partially through the gap.

8. Hot-air oven according to claim 1, **characterized in** that for operating all of the flaps (19) only a common actuator (28) is provided.

9. Hot-air oven according to claim 1, **characterized in** that the flaps (19) comprise a laterally disposed shaft so that the flaps may be swivelled in a region remote from the cooking compartment (5).

10. Hot-air oven according to claim 1, **characterized in** that the basket (11) in cross section in a plane perpendicular to the axis of rotation is rectangular with rounded corners.

11. Hot-air oven according to claim 1, **characterized in** that the basket corners have a radius of curvature of 5 mm to 60 mm.

12. Hot-air oven according to claim 1, **characterized in** that the basket (11) is disposed in an insertable manner at the front of the hot-air oven.

13. Hot-air oven according to claim 1, **characterized in** that the basket (11) is disposed in an insertable manner at the left side of the hot-air oven.

14. Hot-air oven according to claim 1, **characterized in** that the basket (11) is disposed in an insertable manner at the right side of the hot-air oven.

## Revendications

1. Four à air chaud pour la préparation d'aliments, comprenant
un carter,
une enceinte de cuisson (5) délimitée par quatre parois latérales (7, 8) ainsi que par une paroi inférieure de fond (9) et une paroi supérieure (10),
un premier ventilateur (12) destiné à engendrer un courant d'air chaud dans l'enceinte de cuisson (5),
un panier (11) rotatif pour les aliments (6), pouvant être introduit dans l'enceinte de cuisson (5), le panier (11) étant traversé, en fonctionnement, par le courant d'air chaud,
un dispositif de commande (4) pour le déroulement du processus de cuisson, le dispositif de commande (4) comportant une régulation de température,
ainsi qu'au moins un canal d'entrée d'air (16) et au moins un canal de sortie d'air (18),
**caractérisé** en ce qu'il est prévu pour chacun de ces derniers au moins un volet (19), en vue d'ouvrir ou de fermer le canal d'entrée d'air (16) et le canal de sortie d'air (18), le canal d'entrée d'air (16) et le canal de sortie d'air (18) étant en communication avec l'enceinte de cuisson (5), par l'intermédiaire d'un certain nombre d'ouvertures (15, 17).

2. Four à air chaud selon la revendication 1, **caractérisé** en ce qu'un dispositif de chauffage (21) pour l'air entrant est associé audit au moins un canal d'entrée d'air (16).

3. Four à air chaud selon la revendication 1, **caractérisé** en ce que le volet (19) peut être actionné en fonction du dispositif de commande (4).

4. Four à air chaud selon la revendication 1, **caractérisé** en ce que le canal d'entrée d'air (16) et/ou le canal de sortie d'air (18) sont sensiblement rectangulaires en section transversale.

5. Four à air chaud selon la revendication 1, **caractérisé** en ce que le canal de sortie d'air (18) débouche dans un raccord de sortie d'air disposé dans la région du carter.

6. Four à air chaud selon la revendication 1, **caractérisé** en ce qu'entre le carter et l'enceinte de cuisson (5) est formé un espace intermédiaire.

7. Four à air chaud selon la revendication 6, **caractérisé** en ce que le canal d'entrée d'air (16) conduit en partie à travers l'espace intermédiaire.

8. Four à air chaud selon la revendication 1, **caractérisé** en ce qu'il n'est prévu qu'un seul organe d'actionnement (28) commun, pour l'actionnement de tous les volets (19).

9. Four à air chaud selon la revendication 1, **caractérisé** en ce que les volets (19) comportent un arbre placé latéralement, de sorte que les volets peuvent pivoter dans une zone écartée de l'enceinte de cuisson (5).

10. Four à air chaud selon la revendication 1, **caractérisé** en ce que le panier (11), en section transversale dans un plan perpendiculaire à l'axe de rotation, est rectangulaire avec des coins arrondis.

11. Four à air chaud selon la revendication 1, **caractérisé** en ce que les coins du panier présentent un rayon de courbure de 5 mm à 60 mm.

12. Four à air chaud selon la revendication 1, **caractérisé** en ce que le panier (11) est agencé de façon à pouvoir être inséré sur le côté avant du four à air chaud.

13. Four à air chaud selon la revendication 1, **caractérisé** en ce que le panier (11) est agencé de façon à pouvoir être inséré sur le côté gauche du four à air chaud.

14. Four à air chaud selon la revendication 1, **caractérisé** en ce que le panier (11) est agencé de façon à pouvoir être inséré sur le côté droit du four à air chaud.
